# EUROPÄISCHE PATENTSCHRIFT

(11) **EP 2 094 913 B1**
(45) Veröffentlichungstag und Bekanntmachung des Hinweises auf die Patenterteilung: **20.02.2013**
(21) Anmeldenummer: 07855363.3
(22) Anmeldetag: 20.12.2007
(51) Int. Cl.: E01C 7/14

(54) **GLEITLAGERUNG FÜR BETONPLATTEN, VERFAHREN ZUR HERSTELLUNG EINER BETONPLATTE UND BAUWERK MIT EINER GLEITLAGERUNG**
GLIDING BED FOR CONCRETE SLABS, METHOD FOR THE PRODUCTION OF A CONCRETE SLAB, AND STRUCTURE WITH A GLIDING BED
PALIER LISSE POUR PLAQUES EN BÉTON, PROCÉDÉ DE FABRICATION D'UNE PLAQUE EN BÉTON ET CONSTRUCTION PRÉSENTANT UN PALIER LISSE

(30) Priorität: 22.12.2006 AT 21312006
(43) Veröffentlichungstag der Anmeldung: 02.09.2009
(73) Patentinhaber: Technische Universität Wien, 1040 Wien (AT)
(72) Erfinder: KOLLEGGER, Johann, 3400 Klosterneuburg (AT); SCHWEIGHOFER, Anton, 1120 Wien (AT)
(74) Vertreter: Margotti, Herwig Franz
(86) Internationale Anmeldenummer: PCT/AT2007/000578
(87) Internationale Veröffentlichungsnummer: WO 2008/077167

(56) Entgegenhaltungen:
- EP-A- 1 087 069
- AT-B- 286 575
- DE-A1- 1 534 351
- DE-B- 1 153 788

## Beschreibung

Die Erfindung betrifft eine Gleitlagerung für Betonplatten und ein Verfahren zur Herstellung einer Betonplatte, wobei die Gleitlagerung eine erste Folie und eine zweite Folie umfasst, die erste Folie an einem Unterbau der Betonplatte in Anlage bringbar ist und die zweite Folie durch Aufgießen von Beton auf die zweite Folie an eine Unterseite der Betonplatte in Anlage bringbar ist und welche Folien an Rändern dicht miteinander verbunden sind.

Bei der Herstellung von Betonplatten, insbesondere von Bodenplatten aus Beton oder Faserbeton, sind Fugen in einem Abstand von 5m bis 8m vorzusehen, um Verkürzungen infolge des Abfließens der Hydratationswärme, des Schwindens und einer Temperaturabsenkung in den Fugen aufnehmen zu können und das Reißen der Plattenfelder zu vermeiden. Die Fugen haben den Nachteil, wartungsintensiv und anfällig für Schäden zu sein.

Größere Feldweiten von ca. 20m sind mit bewehrten Bodenplatten aus Beton möglich, wenn die Bewehrung so dimensioniert ist, dass die genannten Verkürzungen durch kontrollierte Rissbildung im Inneren der Plattenfelder aufgenommen wird. Nachteilig daran ist jedoch, dass sich die Rissbildung auch an die Oberfläche fortsetzen kann und die Verwendung einer Armierung aufwendig und teuer ist.

Weiterhin ist es bekannt, zum Bau möglichst rissfreier Betonplatten bzw. größerer Felder diese vorzuspannen. Hierbei entsteht jedoch das Problem, dass die Vorspannung möglichst frühzeitig (vor dem Abfließen der Hydratationswärme) aufzubringen ist, der Beton zu diesem Zeitpunkt jedoch noch keine ausreichende Festigkeit aufweist. Daher wird die Betonplatte stufenweise mit der Vorspannung beaufschlagt (sog. Teilvorspannung). Das Vorspannen der Betonplatte bedingt eine Verkürzung, für welche freie Gleitfähigkeit der Betonplatten auf dem Unterbau zu gewährleisten ist.

Dieser Gleitfähigkeit wirken Reibungskräfte entgegen, welche vom Gewicht der Betonplatte, dem Reibungskoeffizienten zwischen der Betonplatte und dem Unterbau und dem Abstand zwischen der Spannstelle und einem Bewegungsruhepunkt der Betonplatte abhängen. Die Vorspannkraft, die auf die Betonplatte wirkt, nimmt mit zunehmender Entfernung von der Spannstelle ab und ist in einem bestimmten Abstand Null und somit wirkungslos.

Zur Vermeidung derartiger Probleme ist es beispielsweise bekannt, den Reibungskoeffizienten zwischen der Betonplatte und dem Unterbau zu verringern, indem eine Sandschicht in einer Dicke von 2cm bis 5cm sowie zwei Lagen PE-Folien, eine oder mehrere bituminöse Trennschichten oder Gleitfolien auf einem Unterbeton zwischen der Betonplatte und dem Unterbau angeordnet werden.

Aus der Offenlegungsschrift DE 31 10 684 A1 geht eine Gleitlagerung von in einer oder in zwei Richtungen ausgedehnten Betonplatte hervor, welche Betonplatte auf einer weiteren Betonplatte oder auf verfestigtem Erdreich aufliegt, wobei diese Betonplatte auf Punktlagerstreifen oder auf Linienlagerstreifen und zwischen diesen Lagerstreifen auf einer Luftpolsterschicht aufliegt.

Nachteilig an letzterer Anordnung ist die nur ungenügende Verbesserung der Gleitreibung bedingt durch das Entweichen der Luft aus den Luftpolstern, wonach die Betonplatte mit hohen Flächenpressungskräften auf kleinen Auflageflächen aufliegt, sowie der große Aufwand bei der Herstellung einer derartigen Anordnung.

Eine Lagerung der eingangs erwähnten Art geht beispielsweise aus der DE 1 153 788 A hervor, welche eine Gleitlagerfolie in Form eines dünnwandigen Schlauches offenbart, welcher zwischen zwei Betonplatten bzw. zwischen einer Betonplatte und dem Untergrund angeordnet ist.

Nachteilig hierbei ist insbesondere, dass die Folien durch Zwischenlagen von Sand o.ä. beschädigt werden können, dass die Gleitreibungseigenschaften nur ungenügend sind, sowie dass durch zwischen die Folien oder zwischen Folie und Beton eindringendes Wasser die Gleiteigenschaften unkontrollierbar beeinflusst werden.

Aus der US 3 057 270 A ist eine Gleitlagerung für eine Betonplatte bekannt, wobei eine Membran auf einem Unterbau aufgebracht ist und auf dieser Membran eine Sandschicht vorgesehen ist, die mit einer Lage Baupappe abgedeckt wird. Die Ränder der Membran werden vor dem Gießen des Betons eingeschlagen, wobei sie die Baupappe überlappen, sodass hierdurch eine geschlossene Umrandung gebildet wird.

Es ist Aufgabe der Erfindung, eine Gleitlagerung für Betonplatten und ein Verfahren zur Herstellung einer Betonplatte anzugeben, welche die Herstellung großer fugenloser Betonplatten durch eine gezielte Verringerung der Reibungskräfte zwischen der Betonplatte und dem Unterbau ermöglicht.

Die Aufgabe wird durch eine Gleitlagerung der eingangs beschriebenen Art dadurch gelöst, dass zwischen den Folien zumindest eine gas- und flüssigkeitsdurchlässige Schicht gebildet von einem Vlies und/oder einem textilen Flächengebilde, Gewebe, Gestricke oder Gewirke vorgesehen ist.

Die zumindest eine gas- und/oder flüssigkeitsdurchlässige Schicht sorgt dabei für eine reibungsarme Lagerung der Betonplatte, welche ein gleichmäßiges, spannungsfreies Aushärten der Betonplatte nach dem Gießprozess ermöglicht. Dadurch können auch große Flächen ohne Ausgleichsfugen so ausbetoniert werden, dass auch dauerhaft keine Spannungsrisse auftreten.

Weitere vorteilhafte Maßnahmen und Weiterbildungen der erfindungsgemäßen Gleitlagerung gehen aus den Unteransprüchen 2 bis 11 hervor.

Ein Verfahren zur Herstellung einer Betonplatte, vorzugsweise einer Betonbodenplatte, unter Verwendung einer Gleitlagerung umfasst die folgenden Schritte: Auflegen einer ersten Folie vorzugsweise auf den Unterbau einer Betonbodenplatte, Auflegen zumindest einer gas- und flüssigkeitsdurchlässigen Schicht, gebildet von einem Vlies und/oder einem textilen Flächengebilde, Gewebe, Gestricke oder Gewirke, auf die erste Folie, Abdecken der zumindest einen Schicht mit der zweiten Folie, luftdichtes Verbinden der Folien an deren Rändern miteinander, Betonieren der Betonplatte auf der Gleitlagerung, Einleiten eines flüssigen oder gasförmigen Mediums mit einem vorbestimmten Mindestdruck in die Gleitlagerung, und Aufrechterhalten des Mindestdrucks in der Gleitlagerung bis zum Aushärten der Betonplatte.

Das Verfahren zeichnet sich dabei durch eine einfache und höchst effiziente Möglichkeit aus, auch große Betonplatten ohne Spannungsrisse herzustellen.

Vorteilhafte Varianten des erfindungsgemäßen Verfahrens sind in den Ansprüchen 13 bis 24 gekennzeichnet.

Ein Bauwerk umfassend einen Unterbau, eine Gleitlagerung und eine Betonbodenplatte ist dadurch gekennzeichnet, dass die Gleitlagerung eine erste Folie und eine zweite Folie umfasst, welche Folien an Rändern dicht miteinander verbunden sind und zwischen welchen Folien zumindest eine gas- und flüssigkeitsdurchlässige Schicht, gebildet von einem Vlies und/oder einem textilen Flächengebilde, Gewebe, Gestricke oder Gewirke, ausgebildet ist, wobei die erste Folie an dem Unterbau der Betonbodenplatte anliegt und die zweite Folie durch Aufgießen von Beton auf die zweite Folie an einer Unterseite der Betonbodenplatte anliegt, wobei vorteilhaft zwischen den Folien ein ausgehärtetes Medium vorhanden ist.

Ausführungsbeispiele der Erfindung sind im Folgenden anhand der Figuren dargestellt und in der zugehörigen Beschreibung näher erläutert. In den Figuren zeigen:
- Fig. 1: eine stark schematisierte Schnittdarstellung durch ein Ausführungsbeispiel einer erfindungsgemäß ausgestalteten Gleitlagerung für eine Betonbodenplatte,
- Fig. 2: eine stark schematisierte Darstellung der Randgestaltung des in Fig. 1 dargestellten Ausführungsbeispiels einer erfindungsgemäßen Gleitlagerung, und
- Fig. 3: eine stark schematisierte Darstellung einer Befüllstelle für die erfindungsgemäße Gleitlagerung.

In Fig. 1 ist eine stark schematisierte Gleitlagerung 1 zwischen einer Betonbodenplatte 2 und einem Unterbau 3 dargestellt. Der Unterbau 3 kann beispielsweise aus Beton oder einem anderen geeigneten Material, wie in den Figuren dargestellt, oder auch lediglich aus verfestigtem Erdreich bestehen.

Zwischen der Betonbodenplatte 2 und dem Unterbau 3 ist die erfindungsgemäße Gleitlagerung 1 angeordnet, welche eine erste Folie 4, eine zweite Folie 5 und zumindest eine zwischen den Folien 4, 5 angeordnete Schicht 6 umfasst, welche durchlässig für Gase und/oder Flüssigkeiten ist. Die durchlässige Schicht 6 kann dabei in Form eines Stoffes, insbesondere eines Vlieses, oder eines anderen geeigneten textilen Flächengebildes aus einzelnen Fasern ausgebildet sein. Auch Gewebe, Gestricke und Gewirke aus Garnen mit entsprechenden gas- und/oder flüssigkeitsdurchlässigen Eigenschaften können für die zumindest eine durchlässige Schicht 6 verwendet werden.

Die erste und die zweite Folie 4, 5 sind an ihren Rändern 7 rundum verbunden, beispielsweise kunststoffverschweißt, so dass ein luftdicht abgeschlossener Raum zwischen den beiden Folien 4, 5 entsteht. Eine derartige Verschweißung 8 ist beispielhaft in Fig. 2 dargestellt. Die Gleitlagerung 1 kann zudem, wie aus Fig. 2 ersichtlich, in ihren Randbereichen hochgebogen und durch eine Randumfassung 9, welche beispielsweise in Form eines L-förmigen Winkelprofils ausgebildet sein kann, unterstützt sein, wobei die Randumfassung 9 mit dem Unterbau 3 verbunden sein kann. Dadurch wird weiters sichergestellt, dass die Betonbodenplatte 2 während des Aushärtungsprozesses zuverlässig gestützt wird. Auch die Bildung von Rissen in der Betonbodenplatte 2 durch ein Auseinanderlaufen des Betons kann durch die Randumfassung 9 vermieden werden.

Wie aus Fig. 3 hervorgeht, kann die Herstellung der Gleitlagerung 1 auch dadurch vereinfacht werden, dass die erste Folie 4 auf sich selbst bzw. auf die daraufgelegte zumindest eine durchlässige Schicht 6 zurückgefaltet wird, so dass die erste Folie 4 und die zweite Folie 5 zwei an einer Kante 10 miteinander verbundene Lagen der gleichen Kunststoffbahn darstellen. Dadurch kann die Verschweißung 8 an einem der Ränder 7 entfallen, wodurch Herstellungsaufwand und -kosten verringert werden können.

Die Gleitlagerung 1 wird in der nachfolgend beschriebenen Weise hergestellt:

Zunächst wird auf dem Unterbau 3 bzw. auf dem Untergrund die erste Folie 4 aufgelegt, sodann mit der zumindest einen durchlässigen Schicht 6 bedeckt und diese mit der zweiten Folie 5 bedeckt. Es können auch jeweils mehrere Schichten 6 bzw. Folienlagen 4, 5 vorgesehen sein. Auch eine Sandwichbauweise ist denkbar, wobei die zwischen den Folien 4, 5 gebildeten Lufträume miteinander in Verbindung stehen oder auch gegeneinander abgeschlossen sein können.

Dann werden die Folien 4, 5 an ihren Rändern 7 luftdicht miteinander verbunden, wie oben beschrieben. Danach kann die Betonbodenplatte 2 auf der Gleitlagerung 1 betoniert werden. Kurz nach der Betonierung der Betonbodenplatte 2 wird ein flüssiges oder gasförmiges Medium 14, ein Gas oder ein Fluid, in die zumindest eine durchlässige Schicht 6 zwischen den beiden Folien 4, 5 eingeleitet und auf diese Weise ein Mindestdruck erzeugt, welcher die Betonbodenplatte 2 trägt und dadurch bei Verformungsprozessen während der Verfestigung der Betonbodenplatte 2 diese unterstützt. Der Mindestdruck wird zumindest so lange gehalten, bis ein Teil der Schwindverkürzung der Betonbodenplatte 2 eingetreten ist, bis die Hydratationswärme abgeflossen ist bzw. bis die Betonbodenplatte 2 wieder Umgebungstemperatur angenommen hat.

Die Gleitlagerung 1 kann auch als vorgefertigtes Produkt auf dem Unterbau 3 ausgelegt werden, so dass die Folien 4, 5 mit der zumindest einen dazwischenliegenden Schicht 6 beispielsweise als Endlosware angeliefert und dann in situ lediglich zugeschnitten und verschweißt werden.

Der Druck in der Gleitlagerung 1 kann auch mit einer Vorspannung der Betonbodenplatte 2 kombiniert werden, in welchem Fall die Gleitlagerung 1 vor der Beaufschlagung der Betonbodenplatte 2 mit einer Vorspannung mit dem Druck beaufschlagt wird. Eine zentrische Vorspannung kann zusätzlich erfolgen, so dass die durch das Schwinden und die Temperaturabsenkung auftretenden Verzerrungen kleiner als die Stauchung der Betonbodenplatte 2 durch die Vorspannung ist.

Um eine gleichmäßige Lagerung zu erzielen, sollte der mittlere Druck in der Schicht 6 dem 0,3- bis 1,1-fachen, vorzugsweise dem 0,8- bis 1,0-fachen Eigengewicht der Betonbodenplatte 2 entsprechen. Zum Auspressen des Mediums 14 in der durchlässigen Schicht 6 können geeignete Materialien wie Zementmörtel oder tixotrope Flüssigkeiten oder auch eine Absaugungsanlage zur Absaugung des in der Schicht 6 vorhandenen Mediums 14 verwendet werden. Auch das Verbleiben des Mediums 14 in der Gleitlagerung 1 unter Aushärtung zu einer elastischen Dämpfungsschicht ist möglich.

Um das Medium 14 in die durchlässige Schicht 6 einzubringen, kann, wie aus Fig. 3 hervorgeht, eine oder können mehrere Befüllstellen 11 vorgesehen sein, welche beispielsweise in Form eines Befüllventils 12 in der Folie 4 ausgebildet sein können. Das zumindest eine Befüllventil 12 erstreckt sich zumindest teilweise in zumindest eine die Betonbodenplatte 2 durchsetzende Ausnehmung 13 in der Betonbodenplatte 2 hinein, durch welche ein Anschluss zu einer Befüllvorrichtung an das Befüllventil 12 ansetzbar ist. Die Betonbodenplatte 2 weist somit nur eine oder mehrere kleine Ausnehmungen 13 auf, welche zudem in einfacher Weise verschließbar gestaltet werden können, so dass eine sehr homogene Ausbildung der Oberfläche der Betonbodenplatte 2 möglich ist.

Die Folien 4, 5 bestehen dabei vorzugsweise aus Polyethylen, Polypropylen oder Polyvinylchlorid und weisen pro Folienlage eine Reißkraft von mindestens 5N/cm in Längs - und Querrichtung auf. Die Reißfestigkeit pro Folienlage sollte in Längs- und Querrichtung mindestens 2000N/cm² betragen. Die Reißdehnung ist pro Folienlage bis zu 400% in Längs - und Querrichtung anzusetzen.

Die Schicht 6 besteht vorzugsweise aus Polypropylen oder Polyester bei einem Gewicht von 100 bis 500 g/m² pro Schicht 6. Die Dicke jeder einzelnen Schicht 6 liegt vorzugsweise zwischen 1mm und 4 mm. Die Höchstzugkräfte je Schicht 6 betragen vorzugsweise zwischen 9,5 bis 30 kN/m. Die Wasserdurchlässigkeit der Schicht 6 ist bei einem Wert von ca. 3·10⁻³ anzusetzen.

Die gas- und/oder flüssigkeitsdurchlässige Schicht 6 weist dabei einen Elastizitätsmodul normal zur Mittelebene der Schicht 6 auf. Wird das Eigengewicht der Betonplatte 2 durch einen Luft- oder Wasserdruck in der Schicht 6 kompensiert, wird die Schicht 6, die durch das Eigengewicht der Betonplatte 2 gestaucht wurde, ihre ursprüngliche Dickenausdehnung wieder erreichen, wenn linear elastisches Materialverhalten in der Schicht 6 normal zur Mittelebene der Schicht 6 vorausgesetzt wird. Dieser Effekt kann günstig sein, wenn durch eine ausreichende Dicke der Schicht 6, z.B. durch die Verwendung mehrerer Vlieslagen, Unebenheiten des Untergrundes bei den Verformungen der Betonplatte 2 (z.B. beim Vorspannen, infolge Abfließen der Hydrationswärme, Schneiden oder Temperatur) auszugleichen sind.

Es kann weiterhin von Vorteil sein, den Druck in der Schicht, 6 zu bestimmten Zeitpunkten während der Lebensdauer der Betonplatte 2 zu erhöhen, um zwischenzeitlich aufgetretene Reibungskräfte zwischen Betonplatte 2 und Untergrund 3 beispielsweise aus Verkürzungen der Betonplatte 2 infolge Schwinden oder Kriechen bei vorgespannter Betonplatte 2 abzubauen. Dies funktioniert besonders gut bei Betonplatten 2, die keine hohen ständigen Auflasten tragen, also z.B. bei Straßen oder Flug- und Landepisten.

Die zumindest eine Schicht 6 verhindert ein allfälliges Verkleben der beiden Folien 4, 5, z.B. durch Feuchtigkeit; in der zumindest einen Schicht 6 kann sich die Luft langsam, und gleichmäßig ausbreiten.

Die Erfindung beschränkt sich nicht auf die dargestellten Ausführungsbeispiele, sondern umfasst auch die Herstellung einer Betonplatte, die nach dem Aushärten auf der Gleitlagerung von dieser abgehoben wird und für Bauwerke beliebiger Art eingesetzt wird.

## Patentansprüche

1. Gleitlagerung (1) für eine Betonplatte, vorzugsweise für eine Betonbodenplatte (2), wobei die Gleitlagerung (1) eine erste Folie (4) und eine zweite Folie (5) umfasst, die erste Folie (4) an einem Unterbau (3) der Betonbodenplatte (2) in Anlage bringbar ist und die zweite Folie (5) durch Aufgießen von Beton auf die zweite Folie (5) an eine Unterseite der Betonbodenplatte (2) in Anlage bringbar ist und welche Folien (4, 5) an ihren Rändern (7) dicht miteinander verbunden sind, **dadurch gekennzeichnet, dass** zwischen den Folien (4, 5) zumindest eine gas- und flüssigkeitsdurchlässige Schicht, gebildet von einem Vlies (6) und/oder einem textilen Flächengebilde, Gewebe, Gestricke oder Gewirke, vorgesehen ist.

2. Gleitlagerung nach Anspruch 1, **dadurch gekennzeichnet, dass** die zumindest eine gas- und flüssigkeitsdurchlässige Schicht (6) aus Polypropylen oder Polyester gebildet ist.

3. Gleitlagerung nach Anspruch 1 oder 2, **dadurch gekennzeichnet, dass** die erste Folie (4) und/oder die zweite Folie (5) mehrlagig ausgebildet sind.

4. Gleitlagerung nach einem der Ansprüche 1 bis 3, **dadurch gekennzeichnet, dass** die Folien (4, 5) aus Polyethylen, Polypropylen oder Polyvinylchlorid gebildet sind.

5. Gleitlagerung nach einem der Ansprüche 1 bis 4, **dadurch gekennzeichnet, dass** in die Gleitlagerung (1) nach dem Betonieren der Betonplatte (2) ein flüssiges oder gasförmiges, die Schicht (6) durchsetzendes Medium (14) durch zumindest eine Befüllstelle (11) einleitbar ist.

6. Gleitlagerung nach Anspruch 5, **dadurch gekennzeichnet, dass** die zumindest eine Befüllstelle (11) in der der Betonplatte (2) zugewandten Folie (4) mit einem Befüllventil (12) versehen ist.

7. Gleitlagerung nach Anspruch 6, **dadurch gekennzeichnet, dass** korrespondierend zu dem zumindest einen Befüllventil (12) zumindest eine die Betonplatte (2) durchsetzende Ausnehmung (13) in der Betonplatte (2) vorgesehen ist.

8. Gleitlagerung nach Anspruch 6 oder 7, **dadurch gekennzeichnet, dass** an das zumindest eine Befüllventil (12) eine Befüllvorrichtung anschließbar- ist.

9. Gleitlagerung nach einem der Ansprüche 1 bis 8, **dadurch gekennzeichnet, dass** die Gleitlagerung (1) mit der Betonplatte (2) bündig abschließt.

10. Gleitlagerung nach einem der Ansprüche 1 bis 9, **dadurch gekennzeichnet, dass** eine vorzugsweise ein L-Profil aufweisende Randumfassung (9) im Ausmaß des Umfanges der zu bildenden Betonplatte (2) vorgesehen ist.

11. Gleitlagerung nach Anspruch 10, **dadurch gekennzeichnet, dass** sich die Gleitlagerung (1) zwischen der Betonplatte (2) und der Randumfassung (9) fortsetzt.

12. Verfahren zur Herstellung einer Betonplatte, vorzugsweise einer Betonbodenplatte (2), unter Verwendung einer Gleitlagerung (1) nach einem der Ansprüche 1 bis 11 ist **dadurch gekennzeichnet, dass** das Verfahren die folgenden Schritte umfasst:
- Auflegen einer ersten Folie (4) vorzugsweise auf den Unterbau (3) einer Betonbodenplatte (2),
- Auflegen zumindest einer gas- und flüssigkeitsdurchlässigen Schicht (6), gebildet von einem Vlies und/oder einem textilen Flächengebilde, Gewebe, Gestricke oder Gewirke, auf die erste Folie (4),
- Abdecken der zumindest einen Schicht (6) mit einer zweiten Folie (5),
- Luftdichtes Verbinden der Folien (4, 5) an deren Rändern (7) miteinander,
- Betonieren der Betonplatte (2) auf der Gleitlagerung (1),
- Einleiten eines flüssigen oder gasförmigen Mediums (14) mit einem vorbestimmten Mindestdruck in die Gleitlagerung (1), und
- Aufrechterhalten des Mindestdrucks in der Gleitlagerung (1) bis zum Aushärten der Betonplatte (2).

13. Verfahren nach Anspruch 12, **dadurch gekennzeichnet, dass** das Medium (14) in der Schicht (6) unter Aushärtung des Mediums (14) belassen wird.

14. Verfahren nach Anspruch 12, **dadurch gekennzeichnet, dass** sich als weiterer Verfahrensschritt ein Auspressen oder Ausleiten des in der zumindest einen Schicht (6) vorhandenen Mediums (14) anschließt, vorzugsweise nach zumindest teilweisem Aushärten des Betons.

15. Verfahren nach Anspruch 12, **dadurch gekennzeichnet, dass** sich ein weiterer Verfahrensschritt anschließt, in welchem das in der zumindest einen Schicht (6) vorhandene Medium (14) zumindest teilweise durch ein anderes Medium (14) ersetzt wird.

16. Verfahren zur Herstellung einer Betonplatte, vorzugsweise einer Betonbodenplatte (2), unter Verwendung einer Gleitlagerung (1) nach einem der Ansprüche 1 bis 11, **dadurch gekennzeichnet, dass** das Verfahren die folgenden Schritte umfasst:
- Auflegen einer Folie (4) auf einen Untergrund,
- Auflegen zumindest einer gas- und flüssigkeitsdurchlässigen Schicht (6), gebildet von einem Vlies und/oder einem textilen Flächengebilde, Gewebe oder Gewirke, auf die erste Folie (4),
- Abdecken der zumindest einen Schicht (6) mit einer zweiten Folie (5),
- luftdichtes Verbinden der Folien (4, 5) an ihren Rändern,
- anschließend Auflegen des Verbundes gebildet von den beiden Folien (4, 5) und der dazwischenliegenden Schicht (6) auf einen Unterbau der herzustellenden Betonplatte,
- Betonieren der Betonplatte (2) auf dem Verbund,
- Einleiten eines flüssigen oder gasförmigen Mediums (14) mit einem vorbestimmten Mindestdruck in den Verbund und
- Aufrechterhalten des Mindestdrucks in dem Verbund bis zum Aushärten der Betonplatten(2).

17. Verfahren nach einem der Ansprüche 12 bis 16, **dadurch gekennzeichnet, dass** das Medium (14) unter einem Druck in die Gleitlagerung (1) eingeleitet wird, der dem 0,3- bis 1,1-fachen, bevorzugt dem 0,8- bis 1,0-fachen, Eigengewicht der Betonplatte (2) entspricht.

18. Verfahren nach einem der Ansprüche 12 bis 17, **dadurch gekennzeichnet, dass** der Druckaufbau in der Schicht (6) vor dem Abfließen der Hydratationswärme der Betonplatte (2) erfolgt.

19. Verfahren nach Anspruch 18, **dadurch gekennzeichnet, dass** der Druck in der Schicht (6) aufrecht erhalten wird, bis die Betonplatte (2) auf Umgebungstemperatur liegt.

20. Verfahren nach einem der Ansprüche 12 bis 19, **dadurch gekennzeichnet, dass** der Druckaufbau in der Schicht (6) vor Aufbringung einer Vorspannung auf die Betonplatte (2) erfolgt.

21. Verfahren nach einem der Ansprüche 13 bis 20, **dadurch gekennzeichnet, dass** das Medium (14) durch eine chemische Reaktion während oder nach Abfließen der Hydratationswärme und während oder nach Eintreten der Schwindkürzung der Betonplatte (2) eine Veränderung seiner physikalischen Eigenschaften verfährt.

22. Verfahren nach einem der Ansprüche 13 bis 21, **dadurch gekennzeichnet, dass** das Medium (14) zunächst in flüssigem Zustand vorliegt und nach Ablauf einer Polymerisationsreaktion eine dauerhafte, vorzugsweise elastische Struktur bildet.

23. Verfahren nach einem der Ansprüche 13 bis 21, **dadurch gekennzeichnet, dass** die Veränderung des Mediums (14) durch Wärmeeinwirkung, insbesondere durch Ausnutzung der Hydratationswärme oder durch forcierte Erwärmung nach der Aushärtung der Betonplatte (2) beeinflussbar ist.

24. Verfahren nach einem der Ansprüche 13 bis 23, **dadurch gekennzeichnet, dass** das Medium (14) ein thixotropes Gel ist.

25. Bauwerk, umfassend einen Unterbau (3), eine Gleitlagerung (1) und eine Betonbodenplatte (2), **dadurch gekennzeichnet, dass** die Gleitlagerung (1) eine erste Folie (4) und eine zweite Folie (5) umfasst, welche Folien (4, 5) an Rändern (7) dicht miteinander verbunden sind und zwischen welchen Folien (4, 5) zumindest eine gas- und flüssigkeitsdurchlässige Schicht (6), gebildet von einem Vlies und/oder einem textilen Flächengebilde, Gewebe, Gestricke oder Gewirke, ausgebildet ist, wobei die erste Folie (4) an dem Unterbau (3) der Betonbodenplatte (2) anliegt und die zweite Folie (5) durch Aufgießen von Beton auf die zweite Folie (5) an einer Unterseite der Betonbodenplatte (2) anliegt.

26. Bauwerk nach Anspruch 25, **dadurch gekennzeichnet, dass** zwischen den Folien (4, 5) ein ausgehärtetes Medium (14), vorzugsweise elastischer Natur, vorhanden ist.

## Claims

1. A gliding bed (1) for a concrete slab, preferably for a concrete bottom slab (2), wherein the gliding bed (1) comprises a first film (4) and a second film (5), the first film (4) can be brought into contact with a foundation (3) of the concrete bottom slab (2) and the second film (5) can be brought into contact with a bottom side of the concrete bottom slab (2) by pouring concrete onto the second film (5) and which films (4, 5) are tightly connected to each other at their edges (7), **characterized in that** at least one gas- and liquid-permeable layer formed from a fleece (6) and/or a textile fabric, a woven fabric or a knitted fabric is provided between the films (4, 5).

2. A gliding bed according to claim 1, **characterized in that** the at least one gas- and liquid-permeable layer (6) is formed from polypropylene or polyester.

3. A gliding bed according to claim 1 or 2, **characterized in that** the first film (4) and/or the second film (5) is/are designed in multiple layers.

4. A gliding bed according to any of claims 1 to 3, **characterized in that** the films (4, 5) are formed from polyethylene, polypropylene or polyvinyl chloride.

5. A gliding bed according to any of claims 1 to 4, **characterized in that**, after the concreting of the concrete slab (2), a liquid or gaseous medium (14) penetrating the layer (6) can be introduced into the gliding bed (1) through at least one filling point (11).

6. A gliding bed according to claim 5, **characterized in that** the at least one filling point (11) is provided with a filling valve (12) in the film (4) facing the concrete slab (2).

7. A gliding bed according to claim 6, **characterized in that**, correspondingly to the at least one filling valve (12), at least one recess (13) penetrating the concrete slab (2) is provided in the concrete slab (2).

8. A gliding bed according to claim 6 or 7, **characterized in that** a filling device can be attached to the at least one filling valve (12).

9. A gliding bed according to any of claims 1 to 8, **characterized in that** the gliding bed (1) terminates flush with the concrete slab (2).

10. A gliding bed according to any of claims 1 to 9, **characterized in that** a peripheral enclosure (9) preferably having an L-profile and the dimension of the circumference of the concrete slab (2) to be formed is provided.

11. A gliding bed according to claim 10, **characterized in that** the gliding bed (1) continues between the concrete slab (2) and the peripheral enclosure (9).

12. A process for the production of a concrete slab, preferably a concrete bottom slab (2), using a gliding bed (1) according to any of claims 1 to 11 is **characterized in that** the process comprises the following steps:
- placing a first film (4) preferably on the foundation (3) of a concrete bottom slab (2),
- placing at least one gas- and liquid-permeable layer (6), formed from a fleece and/or a textile fabric, a woven fabric or a knitted fabric, on the first film (4),
- covering the at least one layer (6) with a second film (5),
- hermetically interconnecting the films (4, 5) at their edges (7),
- concreting the concrete slab (2) on the gliding bed (1),
- introducing a liquid or gaseous medium (14) into the gliding bed (1) at a predetermined minimum pressure, and
- maintaining the minimum pressure in the gliding bed (1) until the concrete slab (2) has cured.

13. A process according to claim 12, **characterized in that** the medium (14) is left in the layer (6), while the medium (14) hardens.

14. A process according to claim 12, **characterized in that** pressing out or conveying out the medium (14) present in the at least one layer (6) follows as a further processing step, preferably after the concrete has cured at least partially.

15. A process according to claim 12, **characterized in that** a further processing step follows in which the medium (14) present in the at least one layer (6) is replaced at least partially by a different medium (14).

16. A process for the production of a concrete slab, preferably a concrete bottom slab (2), using a gliding bed (1) according to any of claims 1 to 11, **characterized in that** the process comprises the following steps:
- placing a film (4) on a subsurface,
- placing at least one gas- and liquid-permeable layer (6), formed from a fleece and/or a textile fabric, a woven fabric or a knitted fabric, on the first film (4),
- covering the at least one layer (6) with a second film (5),
- hermetically connecting the films (4, 5) at their edges,
- subsequently, placing the bond formed from the two films (4, 5) and the intermediate layer (6) on a foundation of the concrete slab to be produced,
- concreting the concrete slab (2) on the bond,
- introducing a liquid or gaseous medium (14) into the bond at a predetermined minimum pressure, and
- maintaining the minimum pressure in the bond until the concrete slab (2) has cured.

17. A process according to any of claims 12 to 16, **characterized in that** the medium (14) is introduced into the gliding bed (1) at a pressure which is equal to 0.3 to 1.1 times, preferably 0.8 to 1.0 times, the dead weight of the concrete slab (2).

18. A process according to any of claims 12 to 17, **characterized in that** the pressure build-up in the layer (6) occurs prior to the discharge of the hydration heat of the concrete slab (2).

19. A process according to claim 18, **characterized in that** the pressure in the layer (6) is maintained until the concrete slab (2) has reached ambient temperature.

20. A process according to any of claims 12 to 19, **characterized in that** the pressure build-up in the layer (6) occurs prior to the application of pretensioning to the concrete slab (2).

21. A process according to any of claims 13 to 20, **characterized in that** the medium (14) undergoes a change in its physical properties by a chemical reaction during or after the discharge of the hydration heat and during or after the onset of the shrinkage contraction of the concrete slab (2).

22. A process according to any of claims 13 to 21, **characterized in that** the medium (14) is at first provided in a liquid state and, after completion of a polymerization reaction, forms a permanent, preferably elastic structure.

23. A process according to any of claims 13 to 21, **characterized in that** the change of the medium (14) is influenceable by the action of heat, in particular by utilization of the hydration heat or by enhanced heating after the concrete slab (2) has cured.

24. A process according to any of claims 13 to 23, **characterized in that** the medium (14) is a thixotropic gel.

25. A structure comprising a foundation (3), a gliding bed (1) and a concrete bottom slab (2), **characterized in that** the gliding bed (1) comprises a first film (4) and a second film (5), which films (4, 5) are tightly connected to each other at edges (7) and between which films (4, 5) at least one gas- and liquid-permeable layer (6) formed from a fleece and/or a textile fabric, a woven fabric or a knitted fabric is formed, wherein the first film (4) lies on the foundation (3) of the concrete bottom slab (2) and the second film (5) lies on a bottom side of the concrete bottom slab (2) by pouring concrete onto the second film (5).

26. A structure according to claim 25, **characterized in that** a hardened medium (14), preferably of an elastic nature, is present between the films (4, 5).

## Revendications

1. Palier lisse (1) pour une plaque en béton, de préférence une plaque de sol en béton (2), le palier lisse (1) comportant une première feuille (4) et une seconde feuille (5), la première feuille (4) pouvant être mise en appui sur une fondation (3) de la plaque de sol en béton (2) et la seconde feuille (5) pouvant être mise en appui sur la face inférieure de la plaque de sol en béton (2) en faisant couler du béton sur la seconde feuille (5), et lesquelles feuilles (4, 5) étant reliées entre elles de manière étanche par leurs bords (7), **caractérisé en ce qu'**entre les feuilles (4, 5) est prévue au moins une couche, perméable à des gaz ou à des liquides, formée par un textile non tissé (6) et/ou une structure plane textile, un tissu, un tricot ou un tricot tricoté double.

2. Palier lisse selon la revendication 1 **caractérisé en ce qu'**au moins une couche perméable à des gaz et à des liquides (6) est formée en polypropylène ou en polyester.

3. Palier lisse selon les revendications 1 ou 2 **caractérisé en ce que** la première feuille (4) et/ou la seconde feuille (5) sont formées de plusieurs couches.

4. Palier lisse selon l'une des revendications 1 à 3 **caractérisé en ce que** les feuilles (4, 5) sont formées en polyéthylène, en polypropylène ou en chlorure de polyvinyle.

5. Palier lisse selon l'une des revendications de 1 à 4 **caractérisé en ce qu'**après le bétonnage de la plaque en béton (2), un milieu (14), liquide ou sous forme de gaz traversant la couche (6), peut être introduit dans le palier lisse (1) par au moins un endroit de remplissage (11).

6. Palier lisse selon la revendication 5 **caractérisé en ce qu'**au moins un endroit de remplissage (11) dans la feuille (4), orientée vers la plaque en béton (2), est muni d'une vanne de remplissage (12).

7. Palier lisse selon la revendication 6 **caractérisé en ce qu'**au moins un évidement (13) traversant la plaque en béton (2) et correspondant au moins à une vanne de remplissage (12) est prévu dans la plaque en béton (2).

8. Palier lisse selon les revendications 6 ou 7 **caractérisé en ce qu'**au moins une vanne de remplissage (12) peut être raccordée à un dispositif de remplissage.

9. Palier lisse selon l'une des revendications de 1 à 8 **caractérisée en ce que** le palier lisse (1) s'aligne parfaitement avec la plaque en béton (2).

10. Palier lisse selon l'une des revendications de 1 à 9 **caractérisé en ce que** de préférence une ceinture (9) présentant un profil en L est prévue sur l'ensemble du périmètre de la plaque en béton (2) à construire.

11. Palier lisse selon la revendication 10 **caractérisé en ce que** le palier lisse (1) se poursuit entre la plaque en béton (2) et la ceinture (9).

12. Procédé de fabrication d'une plaque en béton, de préférence d'une plaque de sol en béton (2) moyennant l'utilisation d'un palier lisse (1) selon l'une des revendications de 1 à 11 **caractérisé en ce que** le procédé comprend les étapes suivantes :
- dépôt d'une première feuille (4) de préférence sur la fondation d'une plaque de sol en béton (2),
- dépôt d'au moins une couche (6), perméable à des gaz et à des liquides, formée par un textile non tissé et/ou une structure plane textile, un tissu, un tricot ou un tricot tricoté double, sur la première feuille (4),
- recouvrement d'au moins une couche (6) avec une seconde feuille (5),
- création d'une liaison étanche à l'air pour les feuilles (4, 5), ensemble, au niveau de leurs bords (7),
- bétonnage de la plaque en béton (2) sur le palier lisse (1),
- introduction dans le palier lisse (1) d'un milieu (14), liquide ou sous forme de gaz, avec une pression minimale prédéterminée, et
- maintien de la pression minimale dans le palier lisse (1) jusqu'au durcissement de la plaque en béton (2).

13. Procédé selon la revendication 12 **caractérisé en ce que** le milieu (14) dans la couche (6) est laissé tel quel pendant le durcissement du milieu (14).

14. Procédé selon la revendication 12 **caractérisé en ce qu'**en tant qu'une autre étape de procédé pour exprimer ou faire sortir le milieu (14) présent dans au moins une couche (6) se poursuit, de préférence après au moins un durcissement partiel du béton.

15. Procédé selon la revendication 12 **caractérisé en ce qu'**une nouvelle étape de procédé s'ajoute, dans laquelle au moins un milieu (14), présent dans une couche (6), est au moins partiellement remplacé par un autre milieu (14).

16. Procédé de fabrication d'une plaque en béton, de préférence d'une plaque de sol en béton (2) moyennant l'utilisation d'un palier lisse (1) selon l'une des revendications de 1 à 11, **caractérisé en ce que** le procédé comprend les étapes suivantes :
- dépôt d'une feuille (4) sur la base,
- dépôt d'au moins une couche (6), perméable à des gaz et à des liquides, formée par un textile non tissé et/ou une structure plane textile, un tissu ou un tricot tricoté double, sur une première feuille (4),
- recouvrement d'au moins une couche (6) avec une seconde feuille (5),
- établissement d'une liaison étanche à l'air entre les feuilles (4, 5) au niveau de leurs bords,
- ensuite, dépôt d'un composite formé par les deux feuilles (4, 5) et la couche (6) comprises entre elles sur une fondation de la plaque en béton à fabriquer,
- bétonnage de la plaque en béton (2) sur le composite,
- introduction dans le composite d'un milieu (14), liquide ou sous forme de gaz, avec une pression minimale prédéterminée, et
- maintien de la pression minimale dans le composite jusqu'au durcissement de la plaque en béton (2).

17. Procédé selon l'une des revendications de 12 à 16 **caractérisé en ce que** le milieu (14) est introduit dans le palier lisse (1) sous une pression qui correspond à 0,3 et 1,1 fois, de préférence à 0,8 et 1,0 fois le poids net de la plaque en béton (2).

18. Procédé selon l'une des revendications de 12 à 17 **caractérisé en ce que** l'établissement de la pression dans la couche (6) est effectué avant que la dissipation de la chaleur d'hydratation de la plaque en béton (2) ne se produise.

19. Procédé selon la revendication 18 **caractérisé en ce que** la pression dans la couche (6) est maintenue constante jusqu'à ce que la plaque en béton (2) est à la température environnante.

20. Procédé selon l'une des revendications de 12 à 19 **caractérisé en ce que** l'établissement de la pression dans la couche (6) s'effectue avant la mise en place d'une précontrainte dans la plaque de béton (2).

21. Procédé selon l'une des revendications de 13 à 20 **caractérisé en ce que** le milieu (14) subit une modification de ses propriétés physiques par une réaction chimique pendant ou après la dissipation de la chaleur d'hydratation et pendant ou après le retrait dans la plaque en béton (2).

22. Procédé selon l'une des revendications de 13 à 21 **caractérisé en ce que** le milieu (14) est d'abord présent à l'état liquide et forme une structure durable, de préférence une structure élastique, après le déroulement d'une réaction de polymérisation.

23. Procédé selon l'une des revendications de 13 à 21 **caractérisé en ce que** la modification du milieu (14) peut être influencée par l'influence de la chaleur " en particulier par l'utilisation de la chaleur d'hydratation ou par un échauffement forcé après le durcissement de la plaque en béton (2).

24. Procédé selon l'une des revendications de 13 à 23 **caractérisé en ce que** le milieu (14) est un gel thixotrope.

25. Construction comprenant une fondation (3), un palier lisse (1) et une plaque de sol en béton (2) **caractérisée en ce que** le palier lisse (1) comporte une première feuille (4) et une seconde feuille (5), lesquelles feuilles (4, 5) sont reliées ensemble de manière étanche au niveau des bords (7), et entre lesquelles feuilles (4, 5) est formée une couche (6), perméable à des gaz et à des liquides, formée par un textile non tissé et/ou une structure plane textile, un tissu, un tricot ou un tricot tricoté double, la première feuille (4) prenant appui sur la fondation (3) de la plaque de sol en béton (2) et la seconde feuille (5) prenant appui sur la face inférieure de la plaque de sol en béton (2) par le coulage du béton sur la seconde feuille (5).

26. Construction selon la revendication 25 **caractérisée en ce qu'**un milieu (14) durci, de préférence de nature élastique, est présent entre les feuilles (4, 5).
